# EUROPÄISCHE PATENTSCHRIFT

(11) **EP 0 223 018 B1**
(45) Veröffentlichungstag und Bekanntmachung des Hinweises auf die Patenterteilung: **12.04.1989**
(21) Anmeldenummer: 86113334.6
(22) Anmeldetag: 27.09.1986
(51) Int. Cl.: F02M 51/06, F02M 61/18

(54) **Elektromagnetisch betätigbares Kraftstoffeinspritzventil**
Electromagnetically actuated fuel injection valve
Soupape électromagnétique de combustion

(30) Priorität: 04.11.1985 DE 3539056
(43) Veröffentlichungstag der Anmeldung: 27.05.1987
(73) Patentinhaber: VDO Adolf Schindling AG, D-60487 Frankfurt (DE)
(72) Erfinder: Sausner, Andreas, D-6000 Frankfurt am Main (DE)
(74) Vertreter: Klein, Thomas, Dipl.-Ing. (FH)

(56) Entgegenhaltungen:
- EP-A- 0 188 702
- DE-A- 2 433 691
- DE-A- 3 023 757
- US-A- 1 694 209
- PATENT ABSTRACTS OF JAPAN, Band 10, Nr. 126 (M-477)[2183], 10. Mai 1986; & JP-A-60 252 164 (JIDOSHA KOGAI ANZEN KIKI GIJUTSU KENKYU KUMIAI) 12-12-1985

## Beschreibung

Die Erfindung bezieht sich auf ein elektromagnetisch betätigbares Kraftstoffeinspritzventil für Einspritzanlagen für Brennkraftmaschinen mit einem Ventilgehäuse, einer Abspritzöffnung, einem mit einer Magnetspule versehenen Magnetkern und einem Ventilschließglied, das mit einem dem Magnetkern zugeordneten Anker verbunden ist, wobei ein in der Abspritzöffnung angeordneter Zapfen einen konischen Bereich aufweist, der nicht über die von dem äußeren Rand der Abspritzöffnung gebildete Ebene hinausragt.

Für den Brennvorgang in Brennkraftmaschinen ist ein gut zerstäubter Kraftstoff besonders wichtig. Es sind bereits Kraftstoffeinspritzventile bekannt geworden, bei welchen ein Drallraum vorgesehen ist, in welchen der Kraftstoff tengential läuft, um die Zerstäubung zu verbessern. Dabei wird innerhalb der Abspritzöffnung die Aufrechterhaltung des Dralls durch eine zapfenartige Verlängerung der Einspritznadel unterstützt.

Ein elektromagnetisch betätigbares Kraftstoffeinspritzventil nach dem Oberbegriff des Anspruchs 1 ist aus der DE-A 3 023 757 bekannt, bei dem in Strömungsrichtung nach dem Ventilschließglied in eine Führungsbohrung ein Einsatz eingepreßt ist, dessen Bereich geringeren Durchmessers mit der Wand der Führungsbohrung einen Zumeßquerschnitt bildet.

Durch verschieden tiefes Einpressen des Einsatzes in die Führungsbohrung kann bei der Herstellung des Kraftstoffeinspritzventils die gewünschte Einspritzmenge eingestellt werden. Spezielle Maßnahmen zur Verbesserung der Zerstäubung sind bei dem bekannten Kraftstoffeinspritzvenfil nicht vorgesehen.

Aus der US-A 1 694 209 ist ferner eine Düse mit einem Zapfeneinsatz bekannt, dessen konischer Bereich am äußeren Rand der Abspritzöffnung endet und nicht über den äußeren Rand der Abspritzöffnung hinausragt.

Aufgabe der vorliegenden Erfindung ist es, ein elektromagnetisch betätigbares Kraftstoffeinspritzventil anzugeben, bei welchem eine gute Zerstäubung gewährleistet ist.

Diese Aufgabe wird erfindungsgemäß dadurch gelöst, daß das Kraftstoffeinspritzventil der im Gattungsbegriff genannten Art folgende Merkmale aufweist:
a) Stromab des Ventilschließgliedes ist eine Dralleinrichtung angeordnet,
b) an die Dralleinrichtung schließt sich ein aus dem in der Abspritzöffnung angeordneten Zapfeneinsatz und der Wand der Abspritzöffnung gebildeter Drallraum an,
c) der Zapfeneinsatz endet brennraumseitig mit einem sich in Strömungsrichtung konisch _{'}erweiterten Ansatz innerhalb der Abspritzöffnung,
d) der konische Ansatz des Zapfeneinsatzes bildet mit der Wand der Abspritzöffnung einen Ringspalt,
e) der konische Bereich des Zapfens und die Wand der Abspritzöffnung in diesem Bereich sind derart ausgebildet, daß der freie Querschnitt in Strömungsrichtung abnimmt.

Das erfindungsgemäße elektromagnetisch betätigbare Kraftstoffeinspritzventil hat den Vorteil, daß die an der Wandung der Abspritzöffnung fließende Kraftstoffschicht vor dem Erreichen des Randes durch von dem konischen Teil des Zapfens ausgehende Teilchen gestört wird, wodurch eine Ablösung der an der Wandung entlang fließenden Kraftstoffschicht in Form von größeren Tropfen verhindert wird. Insbesondere bei Einspritzanlagen, in welchen der Kraftstoff im Bereich der Drosselklappe in den Ansaugkanal gespritzt wird, ergibt sich dabei eine gute Zerstäubung des Kraftstoffs und gleichzeitig ein hohler Sprühkegel.

Eine Weiterbildung der Erfindung besteht darin, daß die Abspritzöffnung in einem äußeren Bereich konisch ausgebildet ist, wobei die konischen Bereiche des Zapfens und der Abspritzöffnung derart ausgebildet sein können, daß der freie Querschnitt in Richtung auf den äußeren Rand der Abspritzöffnung abnimmt. Eine andere Weiterbildung besteht darin, daß der von der Mantelfläche und der Achse des konischen Bereichs des Zapfens gebildete Winkel größer als der Öffnungswinkel des konischen Bereichs der Abspritzöffnung ist. Dadurch wird eine Beschleunigung des Kraftstoffs während des Durchströmens der Abspritzöffnung erreicht, was wiederum zur besseren Zerstäubung beiträgt. Denn es wird damit erreicht, daß die sich von der Oberfläche des konischen Teils an dessen Rand ablösenden Flüssigkeitsteilchen durch die Radialkomponente ihrer Geschwindigkeit bzw. im Falle des Dralls durch die Fliehkraft in Richtung auf den Rand der Abspritzöffnung geschleudert werden und dort die Bildung einer geschlossenen Strömung stören.

Gemäß einer anderen Weiterbildung der Erfindung kann der Zapfen in einem Haltekörper gehalten sein, der mindestens eine Bohrung aufweist. Dabei kann die Richtung der Bohrung zur Erzeugung eines Dralls eine tangentiale Komponente aufweisen.

Schließlich kann der Haltekörper gemäß einer anderen Weiterbildung der Erfindung im zylindrischen Bereich axial verschiebbar angeordnet sein, wodurch eine einfache Justierbarkeit der Abspritzmenge erreicht wird. Eine Ausgestaltung dieser Weiterbildung besteht darin, daß der zylindrische Bereich der Abspritzöffnung und der Haltekörper mit je einem Gewinde versehen sind.

Diese Weiterbildung trägt wesentlich zur einfachen und wirtschaftlichen Herstellbarkeit des erfindungsgemäßen Kraftstoffeinspritzventils bei.

Die Erfindung läßt zahlreiche Ausführungsformen zu. Eine davon ist schematisch in der Zeichnung an Hand mehrerer Figuren dargestellt und nachfolgend beschrieben. Es zeigt:
Fig. 1 einen Schnitt durch ein Kraftstoffeinspritzventil und
Fig. 2 in vergrößerter Darstellung den Bereich der Abspritzöffnung.

Gleiche Teile sind in den Figuren mit gleichen Bezugszeichen versehen.

Bei dem in Fig. 1 dargestellten Kraftstoffeinspritzventil bilden ein Rohr 1, ein flanschartiger Teil 2 des Rohres 1 und das Gehäuse 3 einen magnetisch leitenden Kern für die Magnetspule 4, welche auf einem Wickelkörper 5 angeordnet ist. Zwischen dem Wickelkörper 5 einerseits und dem Rohr 1 und dem Gehäuse 3 andererseits sind Dichtungen 6, 7 vorgesehen.

Das Rohr 1 dient mit seiner Verlängerung 8 gleichzeitig als Anschluß für die Kraftstoffleitung. Ein Kunststoffkörper 9 bildet zusammen mit einem Kontakt den elektrischen Anschluß für die Magnetspule 4.

In einem Führungsteil 11 ist eine Ventilnadel 12 gelagert, welche von einer Schraubenfeder 13 mit ihrem unteren Teil gegen den Ventilsitz 14 gepreßt wird. Der Ventilsitz 14 ist Teil einer im Führungsteil 11 vorgesehenen Abspritzöffnung 15, welche sich in einer Offnung der Kappe 16 fortsetzt.

Am von der Abspritzöffnung 15 entgegengesetzten Ende der Ventilnadel 12 ist ein Anker 17 vorgesehen, welcher bei Bestromung der Magnetspule 4 entgegen der Federkraft in Richtung auf das Rohr 1 gezogen wird und damit das Ventil öffnet.

Die Abspritzöffnung 15 weist einen konischen Bereich und einen zylindrischen Bereich 21 auf. In dem zylindrischen Bereich 21 befindet sich ein Haltekörper für einen Zapfen 19. Der Haltekörper 18 weist eine oder mehrere, eine tangentiale Komponente aufweisende, Bohrungen 22 auf.

Fig. 2 zeigt eine vergrößerte Darstellung des Bereichs der Abspritzöffnung 15. Bei dem in Fig. 2 dargestellten Ausführungsbeispiel ist der Haltekörper 18 mit Hilfe eines Gewindes 23 in den ebenfalls ein Gewinde 24 aufweisenden zylindrischen Bereich 21 der Abspritzöffnung 15 eingeschraubt. Durch Drehung des Zapfens 19 läßt sich somit die axiale Lage des Haltekörpers 18 und des Zapfens 19 genau justieren. Bei bekannten Kraftstoffeinspritzventilen geht nämlich der Hub der Ventilnadel 12 sehr stark in die jeweils mit einem Hub zuzumessende Kraftstoffmenge ein. Es ist deshalb bei bekannten Ventilen erforderlich, die zuzumessende Kraftstoffmenge durch enge Toleranzen der entsprechenden Teile des Kraftstoffeinspritzventils und durch zusätzliche Nacharbeit des bereits zusammengesetzten Ventils einzuhalten. Diese Nacharbeiten bestehen beispielsweise darin, daß die Ventilbohrung nachgeschliffen wird, und sind zeitaufwendig und deshalb kostenintensiv.

Bei dem in Fig. 2 dargestellten Kraftstoffeinspritzventil ist jedoch der statische Durchsatz im Bereich des Arbeitshubes der Ventilnadel 12 in Folge einer gekrümmten Kennlinie relativ wenig vom Hub abhängig. Die Krümmung der Kennlinie ergibt sich daraus, daß bei geringen Hüben der sich öffnende Ringspalt zwischen dem Schließglied 25 und dem Ventilsitz 14 der Kraftstoffströmung den größten Widerstand entgegensetzt, während bei größeren Hüben der Strömungswiderstand des zwischen dem Zapfen 19 und der konischen Wand der Abspritzöffnung 15 befindlichen Ringspalts überwiegt.

Trotz des durch die schrägliegende Bohrung 22 entstehenden Dralls des Kraftstoffs in der Abspritzöffnung 15 bzw. 20 ergibt sich an der Wandung 26 der Abspritzöffnung 20 eine geschlossene Strömung, was ohne die erfindungsgemäße Maßnahme dazu führen kann, daß sich am Rand 27 relativ große Tropfen bilden und vom Rand ablösen. Dieses wird mit Hilfe des konischen Bereichs 28 des Zapfens 19 verhindert. Und zwar werden die Flüssigkeitsteilchen, welche sich an der Mantelfläche des Zapfens 19 nach unten bewegen und sich von dem Rand des konischen Bereichs 28 ablösen, in Richtung auf die Wandung 26 der Abspritzöffnung 20 geschleudert. Dort stören sie die geschlossene Strömung, welche an der Wandung 26 entlangfließt, und verhindern somit die Bildung größerer Tropfen an der Kante 27.

## Patentansprüche

1. Elektromagnetisch betätigbares Kraftstoffeinspritzventil für Einspritzanlagen für Brennkraftmaschinen mit einem Ventilgehäuse (3), einer Abspritzöffnung (15), einem mit einer Magnetspule (4) versehenen Magnetkern und einem Ventilschließglied (12), das mit einem dem Magnetkern zugeordneten Anker (17) verbunden ist, wobei ein in der Abspritzöffnung angeordneter Zapfen (19) einen konischen Bereich (28) aufweist, der nicht über die von dem äußeren Rand (27) der Abspritzöffnung gebildeten Ebene hinausragt, gekennzeichnet durch folgende Merkmale:
a) Stromab des Ventilschließgliedes (21) ist eine Dralleinrichtung (18, 22) angeordnet,
b) an die Dralleinrichtung schließt sich ein aus dem in der Abspritzöffnung (15) angeordneten Zapfeneinsatz (19) und der Wand (26) der Abspritzöffnung (15) gebildeter Drallraum (20) an,
c) der Zapfeneinsatz (19) endet brennraumseitig mit einem sich in Strömungsrichtung konisch erweiterten Ansatz (29) innerhalb der Abspritzöffnung,
d) der konische Ansatz (28) des Zapfeneinsatzes (19) bildet mit der Wand (26) der Abspritzöffnung (15) einen Ringspalt,
e) der konische Bereich (28) des Zapfens (19) und die Wand (26) der Abspritzöffnung (15) in diesem Bereich sind derart ausgebildet, daß der freie Querschnitt in Strömungsrichtung abnimmt.

2. Elektromagnetisch betätigbares Kraftstoffeinspritzventil nach Anspruch 1, dadurch gekennzeichnet, daß die Abspritzöffnung (15) in einem äußeren Bereich (20) konisch ausgebildet ist.

3. Elektromagnetisch betätigbares Kraftstoffeinspritzventil nach Anspruch 2, dadurch gekennzeichnet, daß der von der Mantelfläche und der Achse des konischen Bereichs (28) des Zapfens (19) gebildete Winkel größer als der Öffnungswinkel des konischen Bereichs (20) der Abspritzöffnung (15) ist.

4. Elektromagnetisch betätigbares Kraftstoffeinspritzventil nach Anspruch 1, dadurch gekennzeichnet, daß der Zapfen (19) in einem Haltekörper (18) gehalten ist, der mindestens eine Bohrung (22) aufweist.

5. Elektromagnetisch betätigbares Kraftstoffeinspritzventil nach Anspruch 4, dadurch gekennzeichnet, daß die Richtung der Bohrung (22) eine tangentiale Komponente aufweist.

6. Elektromagnetisch betätigbares Kraftstoffeinspritzventil nach Anspruch 4, dadurch gekennzeichnet, daß der Haltekörper (18) innerhalb eines zylindrischen Bereichs (21) der Abspritzöffnung (15) in axialer Richtung einstellbar angeordnet ist.

7. Elektromagnetisch betätigbares Kraftstoffeinspritzventil nach Anspruch 6, dadurch gekennzeichnet, daß der zylindrische Bereich (21) der Abspritzöffnung (15) und der Haltekörper (18) mit je einem Gewinde (23, 24) versehen sind.

## Revendications

1. Injecteur de carburant à manoeuvre électromagnétique pour installations d'injection pour moteurs à combustion comportant un boîtier (3), une ouverture (15) d'injection, un noyau magnétique muni d'une bobine magnétique (4) et un obturateur (12) d'injection, relié à une armature (17) correspondant au noyau magnétique, étant précisé qu'un téton (19) disposé dans l'ouverture d'injection, présente une zone conique (28) qui ne déborde pas au-delà du plan formé par le bord extérieur (27) de l'ouverture d'injection, caractérisé par les particularités suivantes:
a) en aval de l'obturateur (12) est disposé un mécanisme (18, 22) pour créer un mouvement hélicoïdal,
b) à ce mécanisme pour créer un mouvement hélicoïdal se raccorde un espace (20) pour mouvement hélicoïdal, constitué du téton (19) rapporté, disposé dans l'ouverture (15) d'injection et de la paroi (26) de l'ouverture (15) d'injection.
c) côté chambre de combustion, le téton (19) rapporté se termine, à l'intérieur de l'ouverture d'injection, par un embout (28) qui va en s'élargissant en cône dans le sens de l'écoulement,
d) l'embout (28) conique du téton (19) rapporté forme, avec la paroi (26) de l'ouverture (15) d'injection, une fente annulaire,
e) la zone conique (28) du téton (19) et la paroi (26) de l'ouverture (15) d'injection dans cette zone ont une forme telle que la section libre décroît dans le sens de l'écoulement.

2. Injecteur de carburant à manoeuvre électromagnétique selon la revendication 1, caractérisé en ce que l'ouverture (15) d'injection a la forme d'un cône dans une zone extérieure (20).

3. Injecteur de carburant à manoeuvre électromagnétique selon la revendication 2, caractérisé en ce que l'angle formé par la surface latérale et l'axe de la zone conique (28) du téton (19) est supérieur à l'angle d'ouverture de la zone conique (20) de l'ouverture (15) d'injection.

4. Injecteur de carburant à manoeuvre électromagnétique selon la revendication 1, caractérisé en ce que le téton (19) est tenu dans un support (18) qui présente au moins un perçage (22).

5. Injecteur de carburant à manoeuvre électromagnétique selon la revendication 4, caractérisé en ce que la direction du perçage (22) présente une composante tangentielle.

6. Injecteur de carburant à manoeuvre électromagnétique selon la revendication 4, caractérisé en ce que le support (18) est disposé à l'intérieur d'une zone cylindrique (21) de l'ouverture (15) d'injection avec possibilité de réglage en direction axiale.

7. Injecteur de carburant à manoeuvre électroma- gnetique selon la revendication 6, caractérisé en ce que la zone cylindrique (21) de l'ouverture (15) d'injection et le support (18) sont chacun munis d'un filetage (23, 24).

## Claims

1. Electromagnetically actuated fuel injection valve for injection systems for internal combustion engines, having a valve housing (3), an ejection orifice (15), a magnet core, provided with a magnet coil (4), and a valve closing member (12) which is connected to an armature (17) associated with the magnet core, a pintle (19) arranged in the ejection orifice having a conical region (28) which does not protrude beyond the plane formed by the outer edge (27) of the ejection orifice, characterized by the following features:
a) A swirl device (18, 22) is arranged downstream of the valve closing member (12),
b) adjoining the swirl device there is a swirl space (20) which is formed by the pintle insert (19), arranged in the ejection orifice (15), and the wall (26) of the ejection orifice (15),
c) on the combustion space side, the pintle insert (19) ends, within the ejection orifice, with a shoulder (28) which widens conically in the direction of flow,
d) together with the wall (26) of the ejection orifice (15), the conical shoulder (28) of the pintle insert (19) forms an annular gap,
e) the conical region (28) of the pintle (19) and the wall (26) of the ejection orifice (15) in this region are designed such that the free cross-section decreases in the direction of flow.

2. Electromagnetically actuated fuel injection valve according to Claim 1, characterized in that, in an outer region (20), the ejection orifice (15) is of conical design.

3. Electromagnetically actuated fuel injection valve according to Claim 2, characterized in that the angle formed by the outer surface and the axis of the conical region (28) of the pintle (19) is greater than the aperture angle of the conical region (29) of the ejection orifice (15).

4. Electromagnetically actuated fuel injection valve according to Claim 1, characterized in that the pintle (19) is held in a holding body (18) which has at least one bore (22).

5. Electromagnetically actuated fuel injection valve according to Claim 4, characterized in that the direction of the bore (22) has a tangential component.

6. Electromagnetically actuated fuel injection valve according to Claim 4, characterized in that the holding body (18) is arranged within a cylindrical region (21) of the ejection orifice (15) so as to be adjustable in the axial direction.

7. Electromagnetically actuated fuel injection valve according to Claim 6, characterized in that the cylindrical region (21) of the ejection orifice (15) and the holding body (18) are provided with a thread (23, 24).
